# EUROPÄISCHE PATENTSCHRIFT

(11) **EP 0 638 780 B1**
(45) Veröffentlichungstag und Bekanntmachung des Hinweises auf die Patenterteilung: **23.10.1996**
(21) Anmeldenummer: 94106385.1
(22) Anmeldetag: 25.04.1994
(51) Int. Cl.: F41J 2/02, F41J 1/10

(54) **Verfahren zum Erwärmen einer Klappzielscheibe für Übungszielanlagen**
Method for heating a swinging target in a shooting range
Procédé pour chauffer une cible basculante pour stand de tir

(30) Priorität: 09.08.1993 DE 9311850 U
(43) Veröffentlichungstag der Anmeldung: 15.02.1995
(73) Patentinhaber: Wegmann & Co. GmbH, D-34127 Kassel (DE)
(72) Erfinder: Abels, Frank, D-29633 Munster (DE)
(74) Vertreter: Feder, Wolf-Dietrich, Dr. Dipl.-Phys.

(56) Entgegenhaltungen:
- EP-A- 0 146 649
- EP-A- 0 536 510
- DE-A- 3 426 764
- DE-A- 3 514 610
- DE-A- 3 521 376
- DE-A- 3 532 683
- DE-A- 3 906 398
- FR-A- 2 544 067

## Beschreibung

Die Erfindung betrifft ein Verfahren zum Erwärmen einer Klappzielscheibe für Übungszielanlagen. Es sind Klappzielscheiben bekannt mit einer in der Scheibenebene am oder unter dem unteren Rand der Scheibe angeordneten Schwenkachse, um welche die Scheibe aus einer vertikalen in eine horizontale Stellung herabklappbar ist. Derartige Klappzielscheiben sind beispielsweise in DE-A 34 26 764 und DE-A 35 32 683 beschrieben.

Es ist auch grundsätzlich bekannt, Zielscheiben für Übungszielanlagen zu erwärmen, damit diese mit Nachtsichtwärmebildgeräten gesehen werden können. So ist es beispielsweise bekannt, eine Klappzielscheibe im herabgeklappten Zustand, in dem sie parallel zum Erdboden liegt, von unten durch einen mit Holzkohle beheizten Ofen zu erwärmen. Dieses Verfahren hat den Nachteil, daß der Arbeitsaufwand für die Beheizung außerordentlich groß ist und die Erwärmung der Zielscheibe gegenüber einem echten Ziel unnatürlich ist, weil der wärmste Punkt der Zielscheibe sich in ihrer Mitte befindet, was nicht den realen Verhältnissen an einem Ziel entspricht.

Es ist auch bekannt, eine Zielscheibe dadurch zu erwärmen, daß an der aufrechtstehenden Zielscheibe elektrisch beheizbare Heizmatten befestigt werden. Dieses bekannte Verfahren hat den Nachteil, daß das Beheizen der Zielscheibe lange dauert und der hohe Energieverbrauch sehr große Batterien zum Betrieb erforderlich macht.

Weiterhin ist in DE-A 35 21 376 dieses Dokument ist als den nächstliegenden Stand der Technik anzusehen eine Einrichtung zum Erwärmen einer Zielscheibe beschrieben, bei der die nicht notwendig herabklappbare Zielscheibe aus einer Platte aus wärmeleitendem Material besteht, deren rückseitige Oberfläche sich mindestens in Teilbereichen im Kontakt mit dem Innenraum von mindestens einer an der Rückseite der Platte angeordneten Kammer und/oder einem Kanal befindet, wobei diese Kammer und/oder der Kanal an eine Quelle für ein erwärmtes Gas angeschlossen sind.

Bei dieser Ausbildung ist aber die Zielscheibe selbst relativ aufwendig aufgebaut. Weiterhin kann die Einrichtung zum Erwärmen der Zielscheibe durch Beschuß beschädigt werden, was wiederum aufwendige Reparaturen nach sich zieht.

In der EP-A-0 146 649 ist eine Übungszielanlage beschrieben, die aus einer Hülle aus flexiblem Material besteht, welche mit Druckluft aufblasbar ist und im aufgeblasenen Zustand ein sichtbares Übungsziel darstellt. Durch Aufblasen mit angewärmter Druckluft kann das Übungsziel direkt erwärmt werden, so daß es mit Nachtsichtwärmebildgeräten gesehen werden kann.

Schließlich ist in der DE-A-39 06 398 eine Klappzielscheibe beschrieben mit einer Scheibe, die als Fächer mit mehreren, um eine senkrecht zur Scheibenebene stehende Schwenkachse schwenkbaren Fächerstäben ausgebildet ist, wobei zu beiden Seiten der Fächerstäbe eine Textilbespannung angeordnet ist. In den Innenraum zwischen den Textilbespannungen kann Warmluft eingeblasen werden zur Erwärmung der aufgeklappten Scheibe.

Der Erfindung liegt die Aufgabe zugrunde, ein Verfahren zum Erwärmen einer Klappzielscheibe der oben erwähnten Bauart zu schaffen, das sehr einfach ist und eine rasche und gleichmäßige Beheizung der Zielscheibe ermöglicht und das relativ unempfindlich gegen Beschuß oder Beschädigung der verwendeten Vorrichtungen ist.

Die Lösung dieser Aufgabe erfolgt erfindungsgemäß mit den Merkmalen aus dem Patentanspruch 1. Vorteilhafte Weiterbildungen der Erfindung sind in den Unteransprüchen beschrieben.

Der Grundgedanke der Erfindung besteht darin, die Erwärmung der Zielscheibe im herabgeklappten Zustand durch eine auf dem Boden angeordnete Heizmatratze vorzunehmen, die mit einem erwärmten Gas aufgeblasen wird. Hierzu wird die Zielscheibe so herabgeklappt, daß sie auf der Heizmatratze aufliegt. Die Heizmatratze ist über eine Schlauchverbindung an eine Quelle für ein erwärmtes Gas angeschlossen, die beispielsweise in an sich bekannter Weise als Luftheizgerät ausgebildet sein kann. Durch die Schlauchverbindung kann das Heizgerät in einer Deckung angeordnet werden. Durch die die Heizmatratze durchströmende Warmluft wird die auf ihr liegende Zielscheibe erwärmt. Es hat sich herausgestellt, daß diese Erwärmung ausreicht, um die Zielscheibe nach dem Aufklappen etwa 10 bis 15 Minuten im Wärmebildgerät gut sichtbar zu machen. Die Heizmatratze ist auch bei Beschädigungen durch Querschläger oder Splitter weiterhin gebrauchstüchtig. Kleine und mittlere Löcher lassen sich mittels Schußpflaster oder Textilklebeband reparieren. Größere Löcher, die durch direkte Treffer entstehen, werden erst durch Klebeband als Soforthilfe und später durch einen aufgeklebten oder genähten Flicken repariert.

Die Heizmatratze kann aus einem verrottungsfesten Material, beispielsweise mit einem polyamidbeschichtetem Polyestergewebe bestehen.

Ein großer Vorteil des erfindungsgemäßen Verfahrens besteht darin, daß es auf alle bestehenden Typen von Klappzielscheiben mit den Merkmalen aus dem Patentanspruch 1 angewendet werden kann. Es sind also keinerlei Neu- oder Umkonstruktionen der Klappzielscheibe erforderlich. Die Kosten für die Beheizung können niedrig gehalten werden.

Im folgenden werden anhand der beigefügten Zeichnungen Ausführungsbeispiele für das Verfahren zum Erwärmen einer Klappzielscheibe nach der Erfindung sowie der Einrichtungen 24 seiner Durchführung näher erläutert.

In den Zeichnungen zeigen:
- Fig. 1: in einer perspektivischen Gesamtdarstellung eine im Gelände aufgestellte Klappzielscheibe mit einer Einrichtung zur Erwärmung;
- Fig. 2: in einem Vertikalschnitt die Klappzielscheibe mit Einrichtung zur Erwärmung nach Fig. 1;
- Fig. 3: in einer Seitenansicht mit teilweisem Schnitt nach der Linie A-B in Fig. 4 eine Variante der Heizmatratze der Einrichtung nach Fig. 1 und 2;
- Fig. 4: eine Aufsicht auf die Heizmatratze nach Fig. 3;
- Fig. 5: in einer perspektivischen Darstellung eine Einrichtung zur Erwärmung von zwei Klappzielscheiben eines anderen Typs.

In Fig 1 und 2 ist eine im Gelände hinter einer Deckung aufgestellte Klappzielscheibe dargestellt, welche eine aus einer Hartfaserplatte bestehende Scheibe 1 aufweist, die über eine an ihrem unteren Rand angeordnete Schwenkachse 1.1 mit einem Grundgestell 2 verbunden ist, in dem in an sich bekannter und nicht eigens dargestellter Weise, eine Vorrichtung zum Herabklappen der Scheibe 1 in Pfeilrichtung K aus der vertikalen Stellung in eine horizontale Stellung angeordnet ist. Direkt vor der Scheibe 1 ist auf dem Boden eine aufblasbare Heizmatratze 3 angeordnet, deren Aufbau weiter unten beschrieben wird und die an ihrer Oberseite Luftaustrittsöffnungen 4 besitzt, sowie einen Lufteinlaß 5 der über eine Schlauchverbindung 6 mit einem im Gelände aufgestellten Warmluftheizgerät 7 verbunden ist. Die Heizmatratze 3 besitzt eine im wesentlichen quadratische Form, deren Größe an die Größe der Scheibe 1 angepaßt ist. An ihren Außenrändern besitzt die Heizmatratze 3 Befestigungsvorrichtungen in Form von mit durchgehenden Öffnungen versehenen Laschen 8, durch welche Erdnägel 9 gesteckt werden, mit denen sie am Erdboden befestigt wird. Aus Fig. 2 ist zu ersehen, wie die Scheibe 1 im herabgeklappten Zustand dicht über der Oberfläche der Heizmatratze 3 angeordnet ist, bzw. auf ihr aufliegt. Vom Warmluftheizgerät 7 aus wird über den Schlauch 6 und den Lufteinlaß 5 Warmluft zugeführt, welche die Heizmatratze 3 durchströmt und dabei aufbläst und an den Austrittsöffnungen 4 wieder nach außen austritt. Der genauere Aufbau einer solchen Heizmatratze ist den Fig. 3 und 4 zu entnehmen. Die Heizmatratze besteht aus zwei an ihren Außenrändern luftdicht miteinander verbundenen Bahnen 3.1 und 3.2 aus einem flexiblen, luftundurchlässigen Material, beispielsweise aus einem mit einem Polyamid beschichteten Polyestergewebe. Im Bereich zwischen ihren Außenrändern sind die Bahnen zusätzlich durch durchgehende Nieten 10 miteinander verbunden, durch welche die in Fig. 3 und 4 dargestellte Heizmatratze in insgesamt 16 kissenartige Segmente unterteilt wird. Die in Fig. 1 und 2 dargestellte Heizmatratze 3 ist durch entsprechende Nieten in neun kissenartige Segmente unterteilt.

An den vier Ecken der Heizmatratze nach Fig. 3 und 4 sind Laschen 8.1 bis 8.4 mit Ösen für die Erdnägel angeordnet. An der Oberseite dieser Heizmatratze befinden sich in der Bahn 3.1 Luftaustrittsöffnungen 4.1, die auf Linien angeordnet sind, welche durch die Nieten 10 laufen und einen Linienzug in Form eines Quadrats bilden, an dem die Warmluft nach außen austritt. An den Lufteinlaß 5.1 kann über eine Schlauchverbindung, beispielsweise das in Fig. 1 dargestellte Warmluftheizgerät 7 angeschlossen sein.

In Fig. 5 ist dargestellt, daß die Einrichtung zum Erwärmen der Zielscheibe auch bei einer Zielscheibe anderen Typs einsetzbar ist und daß mehrere, beispielsweise zwei Heizmatratzen an ein gemeinsames Warmluftheizgerät angeschlossen sein können.

Die beiden in Fig. 5 dargestellten Klappzielscheiben weisen jeweils eine als Hartfaserplatte ausgebildete Scheibe 1' bzw. 1.'' auf, die über Schwenkarme 1.2' bzw. 1.2'' an einem Grundgestell 1.3' bzw. 1.3'' um eine im Grundgestell in der Scheibenebene liegende Schwenkachse 1.1' bzw. 1.1'' aus der vertikalen in eine horizontale Position schwenkbar sind. Die Schwenkachsen 1.1' bzw. 1.1'' befinden sich in diesem Falle also unterhalb des unteren Scheibenrandes. Die Vorrichtungen zum Abklappen der Scheibe sind bei dieser Ausführungsform von den Grundgestellen getrennt und im Gelände aufgestellt. Die Antriebs- und Steuereinheiten 2' bzw. 2'' können in vorgegebener Entfernung im Gelände aufgestellt sein. Die Klappzielscheibe und ihre Antriebs- und Steuereinheiten können beispielsweise so aufgebaut sein wie in DE-OS 35 32 683.2 beschrieben.

Die Einrichtung zum Erwärmen weist zwei Heizmatratzen 3' bzw. 3'' auf, die so vor den Klappzielscheiben angeordnet sind, daß die Scheiben 1' bzw. 1'' auf sie herabklappbar sind. Die Heizmatratzen 3' bzw. 3" sind über Zuführungsschläuche 6' bzw. 6" an ein gemeinsames Warmluftheizgerät 7' angeschlossen.

Aufbau und Wirkungsweise der Heizmatratzen kann die gleiche sein wie anhand der Fig. 1 bis 4 beschrieben.

Die zum Beheizen der Heizmatratzen verwendeten Warmluftheizgeräte können in an sich bekannter Weise aufgebaut sein. Sie besitzen ein mit flüssigem Brennstoff betreibbares Heizgerät, einen Wärmetauscher, sowie eine Fördervorrichtung für beheizte Luft und eine batteriebetriebene elektrische Steuereinrichtung.

So können die Warmluftheizgeräte beispielsweise mit Dieselkraftstoff oder bei tieferen Temperaturen mit Kältedieselkraftstoff oder reinem Petroleum betrieben werden. Sie können weiterhin elektrische Steuereinrichtungen aufweisen, durch welche der Betrieb der Einrichtung im voraus programmiert werden kann.

## Patentansprüche

1. Verfahren zum Erwärmen einer Klappzielscheibe (1) für Übungszielanlagen, wobei diese Klappzielscheibe (1) mittels einer in der Scheibenebene am oder unter dem unteren Rand der Scheibe angeordneten Schwenkachse (1.1) aus einer vertikalen in eine horizontale Stellung so herabgeklappt wird, daß sie auf eine auf dem Boden angeordnete aufblasbare Heizmatratze (3) vorgegebener Größe und Außenkontur aufliegt, wobei die Heizmatratze (3) aus zwei mindestens an ihren Außenrändern luftdicht miteinander verbundenen Bahnen (3.1, 3.2) aus flexiblem, luftundurchlässigen Material besteht, und mindestens eine Gasaustrittsöffnung (4, 4.1) und einen Gaseinlaß (5, 5.1), der über eine Schlauchverbindung (6) an eine Quelle (7) für ein erwärmtes Gas angeschlossen ist, aufweist.

2. Verfahren nach Anspruch 1, dadurch gekennzeichnet, daß die Heizmatratze (3) an ihren Außenrändern Befestigungsvorrichtungen (8-9, 8.1-8.4) zum Befestigen auf dem Erdboden aufweist.

3. Verfahren nach Anspruch 2, dadurch gekennzeichnet, daß die Befestigungsvorrichtungen an den Außenrändern gegenüber dem Innenraum der Heizmatratze (3) abgedichtete, durchgehende Öffnungen (8.1-8.4) aufweisen, durch welche Erdnägel hindurchsteckbar sind.

4. Verfahren nach einem der Ansprüche 1 bis 3, dadurch gekennzeichnet, daß die Bahnen (3.1, 3.2) zwischen ihren Außenrändern an vorgegebenen Punkten zusätzlich miteinander verbunden sind.

5. Verfahren nach Anspruch 4, dadurch gekennzeichnet, daß die zusätzliche Verbindung über beide Bahnen durchsetzende Nieten (10) erfolgt.

6. Verfahren nach einem der Ansprüche 1 bis 5, dadurch gekennzeichnet, daß an der Oberseite der Heizmatratze (3) in vorgegebenen Abständen mehrere Luftaustrittsöffnungen (4.1) angeordnet sind.

7. Verfahren nach den Ansprüchen 5 und 6, dadurch gekennzeichnet, daß die Luftaustrittsöffnungen (4.1) in vorgegebenen Abständen auf durch die Befestigungspunkte (10) zwischen den Außenrändern laufenden Linien liegen.

8. Verfahren nach einem der Ansprüche 1 bis 7, dadurch gekennzeichnet, daß die die Heizmatratze (3) bildenden Bahnen (3.1, 3.2) aus mit einem Polyamid beschichteten Polyestergewebe bestehen.

9. Verfahren nach einem der Ansprüche 1 bis 8, dadurch gekennzeichnet, daß als Quelle für ein erwärmtes Gas ein Warmluftheizgerät (7) dient, welches ein mit einem flüssigen Brennstoff betreibbares Heizgerät, einen Wärmetauscher, eine Fördervorrichtung für beheizte Luft, sowie eine batteriebetriebene, elektrische Steuereinrichtung aufweist.

## Claims

1. Method of heating a hinged target board (1) for practice firing ranges, said hinged target board (1) by means of a swivelling axis (1.1) disposed in the plane of the board at or below the bottom edge of the board being folded down out of a vertical position into a horizontal position in such a way as to be applied onto an inflatable heating mattress (3) of a predetermined size and external contour which is disposed on the ground, wherein the heating mattress (3) comprises two webs (3.1, 3.2) of flexible, air-impermeable material, which are connected in an air-tight manner to one another at least at their outer edges, and at least one gas outlet opening (4, 4.1) and a gas inlet (5, 5.1), which is connected by a hose connection (6) to a heated gas source (7).

2. Method according to claim 1, characterized in that the heating mattress (3) at its outer edges comprises fastening devices (8-9, 8.1-8.4) for fastening to the ground.

3. Method according to claim 2, characterized in that the fastening devices at the outer edges comprise through-openings (8.1-8.4), which are sealed off from the interior of the heating mattress (3) and through which earth nails are insertable.

4. Method according to one of claims 1 to 3, characterized in that the webs (3.1, 3.2) between their outer edges are additionally connected to one another at predetermined points.

5. Method according to claim 4, characterized in that the additional connection is effected by means of rivets (10) which penetrate both webs.

6. Method according to one of claims 1 to 5, characterized in that a plurality of air outlet openings (4.1) are disposed at predetermined intervals in the top surface of the heating mattress (3).

7. Method according to claims 5 and 6, characterized in that the air outlet openings (4.1) lie at predetermined intervals on lines running through the fastening points (10) between the outer edges.

8. Method according to one of claims 1 to 7, characterized in that the webs (3.1, 3.2) forming the heating mattress (3) are made of a polyamide-coated woven polyester fabric.

9. Method according to one of claims 1 to 8, characterized in that, as a heated gas source, a warm air heater (7) is used, which comprises a heating device operable by a liquid fuel, a heat exchanger, a feed device for heated air, as well as a battery-operated electric control device.

## Revendications

1. Procédé de chauffage d'une cible rabattable (1) pour installations de cibles d'exercice, dans lequel cette cible rabattable (1) est rabattue d'une position verticale à une position horizontale au moyen d'un axe de pivotement (1.1) disposé dans le plan de la cible au bord inférieur de celle-ci ou en dessous de ce bord, de façon qu'elle repose sur un matelas chauffant (3) gonflable disposé sur le sol et d'une dimension et d'un profil extérieur prédéterminés, le matelas chauffant (3) étant constitué de deux bandes (3.1, 3.2) assemblées l'une à l'autre de manière étanche à l'air au moins par leurs bords extérieurs et constituées d'un matériau flexible et imperméable à l'air, et au moins un orifice de sortie de gaz (4, 4.1) et une entrée de gaz (5, 5.1) qui est raccordée par une connexion à flexible (6) avec une source (7) de gaz chauffé.

2. Procédé selon la revendication 1, caractérisé en ce que le matelas chauffant (3) présente des dispositifs de fixation (8-9, 8.1-8.4) à ses bords extérieurs pour permettre la fixation au sol.

3. Procédé selon la revendication 2, caractérisé en ce que les dispositifs de fixation aux bords extérieurs présentent des orifices (8.1-8.4) de part en part fermés hermétiquement par rapport à l'enceinte intérieure du matelas chauffant (3) et à travers lesquels des ancrages peuvent être insérés.

4. Procédé selon l'une des revendications 1 à 3, caractérisé en ce que les bandes (3.1-3.2) sont assemblées en outre l'une à l'autre entre leurs bords extérieurs à des points prédéterminés.

5. Procédé selon la revendication 4, caractérisé en ce que l'assemblage supplémentaire est réalisé par des rivets (10) traversant les deux bandes.

6. Procédé selon l'une des revendications 1 à 5, caractérisé en ce que plusieurs orifices de sortie d'air (4.1) sont disposés à des distances prédéterminées sur la face supérieure du matelas chauffant (3).

7. Procédé selon les revendications 5 et 6, caractérisé en ce que les orifices de sortie d'air (4.1) sont situés à des distances prédéterminées sur des lignes passant par les points de fixation (10) entre les bords extérieurs.

8. Procédé selon l'une des revendications 1 à 5, caractérisé en ce que les bandes (3.1-3.2) formant le matelas chauffant (3) sont constituées d'un tissu de polyester enduit de polyamide.

9. Procédé selon l'une des revendications 1 à 5, caractérisé en ce qu'on utilise comme source de gaz chauffé un appareil à air chaud (7) qui comporte un appareil de chauffage pouvant fonctionner avec un combustible liquide, un échangeur de chaleur, un dispositif d'entraînement pour l'air chauffé ainsi qu'un dispositif de commande électrique alimenté par batterie.
